# EUROPÄISCHE PATENTSCHRIFT

(11) **EP 0 886 613 B1**
(45) Veröffentlichungstag und Bekanntmachung des Hinweises auf die Patenterteilung: **17.11.1999**
(21) Anmeldenummer: 97919255.6
(22) Anmeldetag: 27.02.1997
(51) Int. Cl.: B65D 88/12

(54) **CONTAINER**
CONTAINER
CONTENEUR

(30) Priorität: 06.03.1996 DE 19608645
(43) Veröffentlichungstag der Anmeldung: 30.12.1998
(73) Patentinhaber: Moritz, Robert, 70806 Kornwestheim (DE)
(72) Erfinder: Moritz, Robert, 70806 Kornwestheim (DE)
(74) Vertreter: Biehl, Christian, Dipl.-Phys.
(86) Internationale Anmeldenummer: DE9700347
(87) Internationale Veröffentlichungsnummer: WO9732798

(56) Entgegenhaltungen:
- EP-A- 0 085 977
- DE-A- 1 955 838
- DE-A- 1 956 724
- DE-A- 3 329 744
- DE-U- 9 103 673
- US-A- 2 005 823
- US-A- 4 627 539

## Beschreibung

Die Erfindung betrifft einen Container, d. h. einen normierten Transportbehälter, mit den Merkmalen des Oberbegriffs der nebengeordneten Ansprüche 1 und 3.

Dieser aus der DE 33 00 354 A1 bekannte Container hat den Vorteil, daß er bei Verschieben der Haube einen seitlichen Zugang zu dem Transportgut erlaubt. Ein Ergreifen des Containers mit einem von oben angreifenden Ladegeschirr ist nicht möglich.

Der Erfindung liegt die Aufgabe zugrunde, einen mit einem von einem von oben angreifenden Ladegeschirr tragbaren Container zu schaffen, der mit einer abnehmbaren Haube versehen ist.

Erfindungsgemäß wird diese Aufgabe bei einem ersten Ausführungsbeispiel durch die Merkmale des Anspruchs 1 gelöst, bei einem zweiten Ausführungsbeispiel durch die Merkmale des Anspruchs 3. Die Unteransprüche geben vorteilhafte Ausgestaltungen der Erfindung an.

Bei beiden Ausführungsbeispielen wird bei einem Anheben des Containers mittels eines von oben angreifenden Ladegeschirrs die Kraft über die Holme auf die Last tragende Bodenfläche aufgebracht, so daß die Haube selbst nicht belastet wird.

Die Erfindung wird im folgenden anhand einer Zeichnung erläutert. Dabei zeigt:
- Figur 1: eine perspektivische Ansicht des Containers bei aufgesetzter Haube,
- Figur 2: eine perspektivische Ansicht des Containers bei abgehobener Haube,
- Figur 3: eine perspektivische Ansicht der Bodenfläche, der auf diesen aufsitzenden Holme und des Entriegelungs-Gestängea, und
- Figur 4: eine Figur 3 entsprechende perspektivische Ansicht eines alternativen Ausführungsbeispiels.

Der in den Figuren 1 und 2 gezeigte Container besteht aus einer Bodenfläche 10 und einer auf diese aufzusetzenden Haube 18, die die Seitenflächen 12, die Stirnflächen 14 und die Dachfläche 16 ausbildet. Die Bodenfläche 10 trägt im Bereich ihrer Ecken senkrecht auf diese aufgesetzte, als Winkelprofil ausgebildete Holme 20, die zur Versteifung des Containers dienen. Die oberen Enden der Holme 20 sind mit einer Struktur 22 versehen, in die die Greifer eines - nicht gezeigten - Ladegeschirrs eingreifen, wenn der Container angehoben werden soll.

Figur 3 zeigt, daß bei dem in den Figuren 1 bis 3 dargestellten ersten Ausführungsbeipiel die oberen Enden der Holme 20 mit einem (fest mit der - nicht dargestellten - Haube verbundenen) Entriegelungsgestänge 24 zusammenwirken. Dieses Entriegelungsgestänge 24 dient dazu, über ein - nicht dargestelltes - Ladegeschirr wahlweise - bei Verriegelung des Gestänges 24 in den oberen Enden der Holme 20 - den ganzen Container anzuheben oder aber - bei Entriegelung des Gestänges 24 durch manuelle Betätigung des Umstellhebels 26 - lediglich die Haube 18 abzuheben, wodurch die Bodenfläche 16 des Containers von allen Seiten frei zugänglich wird. Das Entriegelungsgestänge 24 ist dabei so ausgebildet, daß dieses bei Nichtbetätigung des Umstellhebels 26 eine Verriegelung der Haube 18 mit den Holmen 20 bewirkt, die nur durch und während einer Betätigung des Umstellebels 26 aufgehoben wird.

Bei dem in Figur 4 dargestellten zweiten Ausführungsbeipiel sind die Holme 20 fest mit der Haube 18 verbunden. Die unteren Enden der Holme 20 wirken mit einem im Bereich der Bodenfläche 10 angeordneten Entriegelungsgestänge 24 zusammen. Das Entriegelungsgestänge 24 erlaubt es bei diesem Ausführungsbeispiel, die Holme 20 aus dem mit der Bodenfläche 10 verriegelten Zustand, in denk der ganze Container bei Einsatz eines - nicht dargestell- ten - Ladegeschirrs - im oberen Bereich der Holme 20 angehobon werden kann, zu entriegeln, wodurch das Ladegeschirr lediglich die Haube 18 mitsamt den Holmen 20 abhebt und die Bodenfläche 10 des Containers von allen Seiten frei zugänglich macht.

Anders als zeichnerisch dargestellt können die Holme und - bei dem ersten Ausführungsbeispiel die Haube im Bereich ihrer unteren Ecken bzw. - bei dem zweiten Ausführungsbeispiel - die Bodenfläche im Bereich ihrer nach oben weisenden Ecken - nach außen hin abgescrägt ausgebildet sein, um das Zusammenführen der Teile zu erleichtern.

## Patentansprüche

1. Container, d. h. normierter Transportbehälter, mit einer Bodenfläche (10) und einer die beiden Seitenflächen (12), die beiden Stirnflächen (14) und eine Dachfläche (16) ausbildenden, von der Bodenfläche (10) abnehmbaren Haube (18),
dadurch gekennzeichnet, daß
- die Haube (18) einstückig ausgebildet ist,
- vier in den Ecken des Containers senkrecht verlaufende Holme (20) vorgesehen sind, die im Bereich ihrer oberen Enden mit einer zum Zusammenwirken mit einem Ladegeschirr eingerichteten Struktur (22) versehen sind, und
- die Holme (20) mit der Bodenfläche (10) fest verbunden und mit einer im oberen Bereich der Holme (20) angreifenden Einrichtung (24) zur Ver- und Entriegelung der Holme (20) an bzw. von der Haube (18) versehen sind.

2. Contaimer nach Anspruch 1, dadurch gekennzeichnet, daß die Haube (18) in ihren unteren Eckbereichen und die Holme (20) im Bereich ihrer oberen Enden mit zum Zusammenführen dienenden Schrägen versehen sind.

3. Container, d. h. normierter Transportbehälter, mit einer Bodenfläche (10) und einer die beiden Seitenflächen (12), die beiden Stirnflächen (14) und eine Dachfläche (16) ausbildenden, von der Bodenfläche (10) abnehmbaren Haube (18),
dadurch gekennzeichnet, daß
- die Haube (18) einstückig ausgebildet ist,
- vier in den Ecken des Containers senkrecht verlaufende Holme (20) vorgesehen sind, die im Bereich ihrer oberen Enden mit einer zum Zusammenwirken mit einem Ladegeschirr eingerichteten Struktur (22) versehen sind, und
- die Holme (20) mit der Haube (18) fest verbunden und mit einer im unteren Bereich der Holme (20) angreifenden Einrichtung (24) zur Ver- und Entriegelung der Holme (20) an bzw. von von der Bodenfläche (10) versehen sind.

4. Contaimer nach Anspruch 3, dadurch gekennzeichnet, daß die Bodenfläche (10) in ihren nach oben weisenden Eckbereichen und die Holme (20) im Bereich ihrer unteren Enden mit zum Zusammenführen dienenden Schrägen versehen sind.

5. Container nach einem der vorangehenden Ansprüche, dadurch gekennzeichnet, daß die Holme (20) als Winkelprofile ausgebildet sind.

6. Container nach einem der vorangehenden Ansprüche, dadurch gekennzeichnet, daß die Einrichtung (24) zum Ver- und Entriegeln der Haube (18) manuell zu betätigen ist.

## Claims

1. Container, i.e. standardized transportation container, having a bottom surface (10) and a cover (18), removable from the bottom surface (10), and forming one of the two lateral surfaces (12), the two end surfaces (14) and a top surface (16), characterized in that the cover (18) is constructed in one piece, four struts (20) running vertically in the corners of the container are provided and which in the vicinity of their upper ends have a structure (22) set up for cooperating with a loading tackle and the struts (20) are firmly connected to the bottom surface (10) and provided with a device (24) acting in the upper area of the struts (20) for locking and unlocking said struts (20) with respect to the cover (18).

2. Container according to claim 1, characterized in that in the lower corner areas of the cover (18) and in the vicinity of the upper ends of the struts (20), they are provided with bevels to facilitate bringing together.

3. Container, i.e. standardized transportation container, having a bottom surface (10) and a cover (18), removable from the bottom surface (10), and forming one of the two lateral surfaces (12), the two end surfaces (14) and a top surface (16), characterized in that the cover (18) is constructed in one piece, four struts (20) running vertically in the corners of the container are provided and which in the vicinity of their upper ends have a structure (22) set up for cooperating with a loading tackle and the struts (20) are firmly connected to the cover (18) and provided with a device (24) acting in the lower area of the struts (20) for locking and unlocking the struts (20) with respect to the bottom surface (10).

4. Container according to claim 3, characterized in that the upwardly directed corner areas of the bottom surface (10) and the region of the lower ends of the struts (20) are provided with bevels to facilitate bringing together.

5. Container according to one of the preceding claims, characterized in that the struts (20) are constructed as angle sections.

6. Container according to one of the preceding claims, characterized in that the device (24) for locking and unlocking the cover (18) is manually operated.

## Revendications

1. Conteneur, à savoir récipient de transport normalisé, présentant une surface de fond (10) et un capot (18) séparable de la surface de fond (10) et formant les deux surfaces latérales (12), les deux surfaces frontales (14) et une surface de couverture (16),
caractérisé en ce que
- le capot (18) est réalisé d'une seule pièce,
- quatre montants (20) s'étendant verticalement sont prévus aux coins du conteneur, et sont dotés dans la zone de leurs extrémités supérieures d'une structure (22) équipée pour coopérer avec des agrès de chargement, et
- les montants (20) sont reliés fermement à la surface de fond (10) et sont dotés d'un dispositif (24) s'engageant dans la partie supérieure des montants (20), pour verrouiller et déverrouiller les montants (20) par rapport au capot (18).

2. Conteneur selon la revendication 1, caractérisé en ce que le capot (18), dans la zone de ses coins inférieurs, et les montants (20), dans la zone de leurs extrémités supérieures, sont dotés de biseaux servant à leur assemblage.

3. Conteneur, a savoir récipient de transport normalisé, présentant une surface de fond (10) et un capot (18) séparable de la surface de fond (10) et formant les deux surfaces latérales (12), les deux surfaces frontales (14) et une surface de couverture (16),
caractérisé en ce que
- le capot (18) est réalisé d'une seule pièce,
- quatre montants (20) s'étendant verticalement sont prévus aux coins du conteneur, et sont dotés dans la zone de leurs extrémités supérieures d'une structure (22) équipée pour coopérer avec des agrès de chargement, et
- les montants (20) sont reliés fermement au capot (18) et sont dotés d'un dispositif (24) s'engageant dans la partie inférieure des montants (20), pour verrouiller et déverrouiller les montants (20) par rapport à la surface de fond (10).

4. Conteneur selon la revendication 3, caractérisé en ce que la surface de fond (10), dans la zone de ses coins situés dans le haut, et les montants (20), dans la zone de leurs extrémités inférieures, sont dotés de biseaux servant à leur assemblage.

5. Conteneur selon l'une des revendications précédentes, caractérisé en ce que les montants (20) sont configurés comme cornières.

6. Conteneur selon l'une des revendications précédentes, caractérisé en ce que le dispositif (24) pour le verrouillage et le déverrouillage du capot (18) doit être actionné à la main.
